# EUROPÄISCHE PATENTSCHRIFT

(11) **EP 0 290 813 B1**
(45) Veröffentlichungstag und Bekanntmachung des Hinweises auf die Patenterteilung: **06.03.1991**
(21) Anmeldenummer: 88106024.8
(22) Anmeldetag: 15.04.1988
(51) Int. Cl.: F28F 19/00, F28F 13/00, C10G 9/00

(54) **Wärmetauscher, insbesondere zum Kühlen von Spaltgasen**
Heat exchanger, especially for cooling cracked gases
Echangeur de chaleur, en particulier pour refroidir des gaz de crackage

(30) Priorität: 12.05.1987 DE 3715713
(43) Veröffentlichungstag der Anmeldung: 17.11.1988
(73) Patentinhaber: DEUTSCHE BABCOCK- BORSIG AKTIENGESELLSCHAFT, 13507 Berlin (DE)
(72) Erfinder: Brücher, Peter, D-1000 Berlin 27 (DE); Lachmann, Helmut, D-1000 Berlin 33 (DE)
(74) Vertreter: Müller, Jürgen, Dipl.-Ing.

(56) Entgegenhaltungen:
- DE-A- 2 218 489
- FR-A- 1 569 319
- GB-A- 969 036
- US-A- 1 782 435
- US-A- 3 802 497
- PATENT ABSTRACTS OF JAPAN, Band 10, Nr. 163 (M-487)[2219], 11. Juni 1986; & JP-A-61 15 088 (MATSUSHITA DENKI SANGYO K.K.) 23-01-1986

## Beschreibung

Die Erfindung betrifft einen Wärmetauscher, insbesondere zum Kühlen von Spaltgasen nach dem Oberbegriff der Ansprüches 1 und 2.

Die durch eine thermische Spaltung von Kohlenwasserstoffen gebildeten Spaltgase werden zur Stabilisierung ihrer molekularen Zusammensetzung sehr schnell gekühlt. Dies erfolgt durch eine indirekte Wärmeübertragung von dem Spaltgas an das wärmeaufnehmende Medium in Spaltgaskühlern. Das Spaltgas wird durch Rohre geführt, die von verdampfendem Wasser als Kühlmedium umgeben sind. Durch das verdampfende Wasser wird eine intensive Kühlung der Rohre erzielt, wodurch die Wandtemperatur relativ niedrig ist und nur wenig über der Temperatur des verdampfenden Wassers liegt. Das Spaltgas ist ein Gemisch von Kohlenwasserstoffen unterschiedlichen Molekulargewichts und Partialdrucks. Während der Abkühlung im Spaltgaskühler kann für einige der Komponenten die Kondensationstemperatur unterschritten werden. Als Folge davon kommt es im Bereich der niedrigen Temperaturen zur Ausscheidung dieser Komponenten an der Rohrwandung und damit zum Aufbau einer sogenannten Koksschicht. Diese Koksschicht erhöht den Strömungswiderstand, wodurch sich der Gasdruck im vorgeschalteten Spaltofen erhöht. Schlechtere Spaltgasausbeute, weitere Erhöhung der Koksschicht, steigende Gasaustrittstemperatur und geringere Dampferzeugung sind die Folge. Nach einer gewissen Betriebszeit muß der Spaltgaskühler zur Beseitigung der Koksschicht außer Betrieb genommen werden.

Bei einem aus der US-A-38 02 497 bekannten Wärmetauscher zur Kühlung von Spaltgas und anderen Gasen ist zur Verminderung der Bildung der Koksschicht das austrittsseitige Ende der gasführenden Rohre von einem Außenrohr umgeben, das zur Atmosphäre hin offen ist. Auf diese Weise bildet sich eine Schicht ruhender Luft zwischen dem gasführenden Rohr und dem Außenrohr aus. Die Anordnung eines solchen Doppelrohres verhindert die Wärmeabgabe so stark, daß die Kühlung der Spaltgase unzureichend wird.

Aus der US-A-3 547 188 ist ein Wärmetauscher bekannt, dessen Rohre nahezu auf der gesamten Länge von einem Hüllrohr umgeben sind. Durch die so gebildeten Ringräume wird der gesamte Strom des Wärmeaustauschmediums geführt. Dabei ist dafür gesorgt, daß sich in den Ringräumen eine turbulente Strömung einstellt, um einen guten Wärmeübergang an der Rohroberfläche zu erzielen.

Der Erfindung liegt die Aufgabe zugrunde, den gattungsgemäßen Wärmetauscher derart zugestalten, daß die Kühlwirkung am austrittsseitigen Ende der gasführenden Rohre gerade soweit vermindert wird, daß die Gefahr der Bildung einer Koksschicht weitgehend vermieden wird.

Diese Aufgabe wird bei einem gattungsgemäßen Wärmetauscher durch die kennzeichnenden Merkmale der Ansprüche 1 oder 2 gelöst. Eine vorteilhafte Ausgestaltung der Erfindung ist in den Anspruch 3 angegeben.

Bei dem erfindungsgemäßen Wärmetauscher wird die Benetzung des hinteren Rohrendes mit Kühlmedium vermindert. Dadurch wird die Kühlwirkung weniger intensiv, so daß die Temperatur an der Innenwand des gasführenden Rohres oberhalb der Kondensationstemperatur der Spaltgaskomponenten liegt. Durch eine Veränderung der Spaltbreite zwischen dem gasführenden Rohr und dem umgebenden Hülsenrohr sowie durch eine Änderung der Dicke oder Dichte des Drahtgeflechtes kann der Grad der Kühlung verändert und so der Wärmetauscher den Betriebsanforderungen angepaßt werden.

Mehrere Ausführungsbeispiele der Erfindung sind in der Zeichnung dargestellt und werden im folgenden näher erläutert. Es zeigen:
Fig. 1 einen Längsschnitt durch einen Wärmetauscher gemäß der Erfindung,
Fig. 2 die Einzelheit Z nach Fig. 1 und
Fig. 3 die Einzelheit Z gemäß einer anderen Ausführungsform.

Der dargestellte Wärmetauscher ist von stehender Bauart und dient insbesondere zum Kühlen von Spaltgas mit Hilfe von verdampfendem, unter Überdruck stehendem Wasser. Er besteht aus einem Rohrbündel aus einzelnen Rohren 1, die von dem zu kühlenden Gas durchströmt und von einem Mantel 2 umgeben sind. Die Rohre 1 sind in zwei Rohrplatten 3, 4 gehalten, an die sich eine Gaseintrittskammer 5 und eine Gasaustrittskammer 6 anschließen.

Die dünne Rohrplatte 3 auf der Gaseintrittsseite ist auf der der Gaseintrittskammer 5 abgewandten Seite durch eine Tragplatte 7 abgestützt, die unter Bildung eines Zwischenraumes 8 mit Abstand von der dünnen Rohrplatte 3 angeordnet ist. Zwischen der dünnen Rohrplatte 3 und der Tragplatte 7 sind über den Querschnitt verteilt Tragfinger 9 vorgesehen, die an die Tragplatte 7 angeformt sind. Die Rohre 1 durchdringen jeweils unter Bildung eines Ringspaltes lose die Tragplatte 7. Die dünne Rohrplatte 3 ist mit einem äußeren Ringmantel 10 und die Tragplatte 7 mit einem inneren Ringmantel 11 verbunden. Die Ringmäntel 10, 11 sind miteinander verbunden und umgrenzen eine Ringkammer 12, in die ein Eintrittsstutzen 13 für die Zuführung des als Kühlmedium dienenden Wassers. Der obere Teil des Mantels 2 ist mit einem Austrittsstutzen 14 für die Abführung des Kühlmediums versehen.

Das der Gasaustrittskammer 6 zugewandte Ende der Rohre 1 ist von einer Hülse umschlossen. Die Hülse besteht nach den Fig. 1 und 2 aus einem beidseitig offenen Hülsenrohr 15, das das Rohr 1 unter Bildung eines Ringspaltes mit Abstand umgibt. Zur Einhaltung der Spaltbreite ist das Hülsenrohr 15 über Nocken 16 auf dem Rohr 1 abgestützt. Die Hülsenrohre 15 sind in Sicherungsscheiben 17 gehalten, die innerhalb des Mantels 2 senkrecht zu dessen Achse angeordnet sind und die ein Schwingen der Rohre 1 verhindern sollen. Die Länge des Hülsenrohres 15 ist den Betriebsanforderungen angepaßt und endet kurz vor der auf der Gasaustrittsseite liegenden Rohrplatte 4.

Die Breite des Ringspaltes zwischen dem Rohr 1 und dem Hülsenrohr 15 ist so groß bemessen, daß das in dem Innenraum des Mantels 1 vorhandene siedende Wasser gehindert wird, in einer für die vollständige Benetzung ausreichenden Menge in den Ringspalt zu strömen. Die dadurch reduzierte oder unterbundene Benetzung des Rohres 1 mit siedendem Wasser bewirkt einen verminderten Wärmeübergang von dem wärmeabgebenden zu dem wärmeaufnehmenden Medium und dadurch die gewünschte weniger intensive Kühlung. Diese weniger intensive Kühlung bewirkt eine höhere Rohrwandtemperatur, wodurch keine oder weniger Kohlenwasserstoffe kondensieren. Das Resultat ist, daß die Koksbildung verhindert oder zumindest vermindert wird.

Die Verminderung der Kühlwirkung kann durch eine Veränderung der Spaltbreite beeinflußt werden. Ferner können in der Wandung des Hülsenrohres 15 Durchbrechungen 18 vorgesehen werden, durch die siedendes Wasser in den Ringspalt eindringen und so die Kühlwirkung wieder verstärken kann.

Die Erfindung kann sowohl bei Bündelrohrwärmetauschern (Fig. 1 und 2) als auch bei Doppelrohrwärmetauschern eingesetzt werden. Ein Ausschnitt aus einem solchen Doppelrohrwärmetauscher ist in der Fig. 3 dargestellt. Bei diesem Wärmetauscher ist jedes gasführende Rohr 1 unter Bildung eines Ringraumes von einem Außenrohr 19 umgeben. Der Ringraum ist an eine Eintritts- und eine Austrittskammer 20 angeschlossen, die einer Anzahl von Doppelrohren gemeinsam ist.

Das der Austrittskammer 20 zugewandte Ende eines gasführenden Rohres 1 kann wie beschrieben, von einem Hülsenrohr 15 umschlossen sein, das kurz vor der Austrittskammer 20 endet oder ein Stück in diese hineinragt. In der Fig. 3 ist eine andere Art der Umhüllung des gasführenden Rohres 1 dargestellt, die wahlweise auch bei dem Bündelrohrwärmetauscher gemäß den Fig. 1 und 2 eingesetzt werden kann. Diese Umhüllung besteht aus einem Drahtgeflecht 21, das strumpfartig über das Rohr 1 gezogen ist. Das Drahtgeflecht 21 vermindert in der gleichen Weise wie das Hülsenrohr 15 eine Benetzung des gasführenden Rohres 1 auf der gefährdeten Rohrlänge.

## Patentansprüche

1. Wärmetauscher zum Kühlen von Spaltgasen mit Hilfe von siedendem Wasser als Kühlmedium, bestehend aus Rohren (1), die von dem zu kühlenden Gas durchströmt und die von einem von dem Kühlmedium durchströmten Kühlmantel (2) umgeben sind, wobei jedes Rohr (1) von einer von dem Kühlmedium durchströmten Hülse umschlossen ist, dadurch **gekennzeichnet**, daß die Hülse das Rohr (1) nur an dem dem Gasaustritt zugewandten Ende umgibt und aus einem beidseitig offenen Hülsenrohr (15) besteht, das mit Abstand von dem Rohr (1) unter Bildung eines Ringspaltes angeordnet ist und daß der Ringspalt so bemessen ist, daß das siedende Wasser gehindert wird, in einer für die vollständige Benetzung des Rohres (1) ausreichenden Menge in den Ringspalt zu strömen.

2. Wärmetauscher zum Kühlen von Spaltgasen mit Hilfe von siedendem Wasser als Kühlmedium, bestehend aus Rohren (1), die von dem zu kühlenden Gas durchströmt und die von einem von dem Kühlmedium durchströmten Kühlmantel (2) umgeben sind, wobei jedes Rohr (1) von einer von dem Kühlmedium durchströmten Hülse umschlossen ist, dadurch **gekennzeichnet**, daß die Hülse das Rohr (1) nur an dem dem Gasaustritt zugewandten Ende umgibt und aus einem Drahtgeflecht (21) besteht, das auf dem Rohr (1) aufliegt und so bemessen ist, daß das siedende Wasser gehindert wird, in einer für die vollständige Benetzung des Rohres (1) ausreichenden Menge das Drahtgeflecht (21) zu durchströmen.

3. Wärmetauscher nach Anspruch 1, dadurch **gekennzeichnet**, daß die Wandung des Hülsenrohres (15) mit Durchbrechungen (18) versehen ist.

## Claims

1. Heat exchanger, for the cooling of cracking gases with the aid of boiling water as cooling medium, consisting of tubes (1), which are flowed through by the gas to be cooled and surrounded by a cooling jacket (2) flowed through by the cooling medium, wherein each tube (1) is enclosed by a sleeve flowed through by the cooling medium, characterised thereby, that the sleeve surrounds the tube (1) only at the end facing the gas exit and consists of a sleeve tube (15), which is open at both ends and arranged at a spacing from the tube (1) while forming an annular gap, and that the annular gap is so dimensioned that the boiling water is prevented from flowing into the annular gap in a quantity sufficient for the complete wetting of the tube (1).

2. Heat exchanger, for the cooling of cracking gases with the aid of boiling water as cooling medium, consisting of tubes (1), which are flowed through by the gas to be cooled and surrounded by a cooling jacket (2) flowed through by the cooling medium, wherein each tube (1) is enclosed by a sleeve flowed through by the cooling medium, characterised thereby, that the sleeve surrounds the tube (1) only at the end facing the gas exit and consists of a wire gauze (21), which rests on the tube (1) and is so dimensioned that the boiling water is prevented from flowing through the wire gauze (21) in a quantity sufficient for the complete wetting of the tube (1).

3. Heat exchanger according to claim 1, characterised thereby, that the wall of the sleeve tube (15) is provided with passages (18).

## Revendications

1. Echangeur de chaleur pour refroidir des gaz de crackage à l'aide d'eau en ébullition, se composant de tubes (1) parcourus par le gaz à refroidir et entourés par une enveloppe de refroidissement (2) parcourue par le fluide de refroidissement, chaque tube (1) étant entouré d'un manchon parcouru par le fluide de refroidissement, caractérisé en ce que le manchon n'entoure le tube (1) qu'à l'extrémité tournée vers la sortie de gaz et se compose d'un tube-manchon (15) ouvert des deux côtés, qui est disposé à distance du tube (1) en formant un interstice annulaire, et l'interstice annulaire étant dimensionné de façon à empêcher que l'écoulement dans l'interstice annulaire de l'eau en ébullition se fasse en quantité suffisante pour mouiller complètement le tube (1).

2. Echangeur de chaleur pour refroidir des gaz de crackage à l'aide d'eau en ébullition, se composant de tubes (1) parcourus par le gaz à refroidir et entourés par une enveloppe de refroidissement (2) parcourue par le fluide de refroidissement, chaque tube (1) étant entouré d'un manchon parcouru par le fluide de refroidissement, caractérisé en ce que le manchon n'entoure le tube (1) qu'à l'extrémité tournée vers la sortie de gaz et se compose d'un treillis de fil métallique (21) qui appuie sur le tube (1) et qui est dimensionné de façon à empêcher que l'écoulement de l'eau en ébullition parcoure le treillis en fil métallique (21) en quantité suffisante pour mouiller complètement le tube (1).

3. Echangeur de chaleur selon la revendication 1, caractérisé en ce que la paroi du tube-manchon (15) est pourvus de passages (18).
